# DEMANDE DE BREVET EUROPEEN

(11) **EP 0 170 757 A1**
(43) Date de publication de la demande: **12.02.1986**
(21) Numéro de dépôt: 84830238.6
(22) Date de dépôt: 06.08.1984
(51) Int. Cl.: F42B 7/08

(54) **Cartouche pour fusils de chasse**

(71) Demandeur: BASCHIERI & PELLAGRI S.P.A., I-40055 Marano di Castenaso (Bologna) (IT)
(72) Inventeur: Manfredi, Gianni, I-40135 Bologna (IT)
(74) Mandataire: Lanzoni, Luciano

(57) **Abrégé**

L'invention concerne des munitions pour armes à feu. Une cartouche (1) comporte un fond (2a) et au moins une portion du corps cylindrique (2b) de la douille (2) qui sont constitués d'une seule pièce en matière mécaniquement résistante, de manière à définir un étui ouvert vers la fermeture (6) de la même cartouche (1) et dans laquelle la bourre (4) comporte une enveloppe (5) sensiblement cylindrique logeant l'élément offensif (7) et définissant à l'une de ses extrémités ladite fermeture (6), cette bourre étant de matière souple.

De manière originale, l'ouverture de la fermeture (6) est obtenue par un diaphragme (8) mobile à l'intérieur de ladite enveloppe (5) sur l'impulsion de la charge propulsive (3), ce diaphragme (8) formant une base (8a) de l'enveloppe (5) opposée par rapport à celle définie par la fermeture (6).

## Description

La présente invention concerne une cartouche pour fusils de chasse du type dans lequel la charge offensive est séparée de la charge propulsive au moyen d'un élément de séparation appelé bourre.

On sait que les cartouches de chasse ont une structure composite, c'est-à-dire formée de plusieurs éléments qui accomplissent des fonctions nettement diffé. renciées l'une de l'autre.

Dans ces cartouches on peut reconnaître à l'extérieur la douille de forme cylindrique qui porte à la base la capsule d'amorçage de la poudre, tandis que du côté op posé elle est bouchée de manière à pouvoir être immédia tement ouverte par effet de la poussée des gaz de combu stion. A l'intérieur, au contact de ladite amorce, est introduite la charge de poudre qui agit sur la charge offensive ou plombs disposés du côté de ladite fermeture moyennant interposition d'une bourre qui, suivant les effets balistiques désirés, peut prendre des structures diverses. Mais en tout cas la bourre accomplit deux fonctions particulières: d'une part elle retient les gaz produits par l'explosion dans le but d'éviter que ceux-ci pénètrent entre les plombs en les brouillant, tandis que d'autre part elle exerce une pression sur les mêmes plombs en les poussant de manière ordonnée hors du canon du fusil. Du côté des plombs la bourre peut également être en forme de vase ouvert ou "conteneur" en vue de lo ger les mêmes plombs et éviter de cette manière ou rédui re l'effet de plombage sur le canon et la deformation de ceux-ci.

Beaucoup de bourres actuellement existantes accomplissent en mesures diverses une autre fonction: elles amortissent le choc de l'explosion sur la masse des plombs et par conséquent réduisent l'effet psychologique de recul causé par le coup de feu.

Les plombs ou similaires sont contenus, dans le cas d'u ne cartouche du type précité, entre le conteneur de la bourre et la fermeture avant de la douille. Cette ferme ture est généralement appelée "fermeture en étoile" et est obtenue moyennant le repliement à pans radiaux de 1' extrémité avant de la douille. Ce type de fermeture est aujourd'hui universellement adoptée du fait qu'il est considéré, du poit de vue balistique, supérieur aux types de fermetures précédents dans lesquels la douille devait subire à son extrémité un repliement annulaire qui était destiné à retenir une pièce de carton léger ou un petit disque de plastique de fermeture.

En effet on a pu remarquer que ce carton léger ou petit disque qui reste devant les plombs quand ceux-ci sont lancés, brouille ces derniers causant des gerbes relati vement irrégulières.

Dans ces cartouches de chasse la douille, c'est-à-dire l'enveloppe de la cartouche, est conditionnée par cette fermeture en étoile, qui exige l'emploi d'une matière souple. Cette exigence de flexibilité est en contraste avec le fait que la douille doit résister sans déformation à l'explosion de la charge de lancement et en outre avec le fait que la douille doit présenter à sa base opposée par rapport à celle de fermeture, une forte résistance mécanique dans le but d'offrir une prise valide aux dispositifs d'extraction des fusils automatiques.

Ces dispositifs doivent exercer un effort relativement important du fait qu'avec l'explosion les cartouches tendent à adhérer à la chambre d'explosion du canon, et du fait que les fusils qui fonctionnent automatiquement imposent l'emploi d'extracteurs à fonctionnement très rapide et violent, et qui ont une surface de prise limitée sur la cartouche.

Ces nécessités en contraste ont amené à la réalisation de douilles formées de trois éléments distincts: un culot, généralement en métal, disposé à la base de la douille du côté de l'amorce et façonné de manière à permettre l'accrochage aux extracteurs des fusils; un corps cylindrique ("tube") de matière plastique résistante ou en carton particulièrement solide, dont une partie est utilisée pour ladite fermeture de préférence en étoile et dont la partie opposée est introduite dans le culot; et un tampon qui s'introduit dans le culot et force le tube contre le même culot en empêchant le détachement de celui-ci au moment de l'explosion de la charge. Le tampon "renfort intérieur" ou "bouchon"fournit en outre l'épaisseur néces saire à loger l'amorce.

Dans cette structure les efforts d'extraction de la cham bre du fusil après le coup de feu sont supportés par le culot qui doit être très rigide, tandis que le corps cylindrique (tube) doit être suffisamment rigide pour ne pas se fissurer ou en tout cas céder au moment de l'explosion et en même temps suffisamment souple pour rendre possible la fermeture en étoile.

Cette structure de douille est rationelle seulement apparemment du fait que les exigences précitées ne peuvent être satisfaites qu'ayant recours à des travaux particulièrement importants sur les éléments qui composent la douille, travaux qui ont toujours entraîné des prix élevés en ce qui concerne les installations de production.

En outre la situation au niveau des installation de production est aggravée par le fait que, comme précisé, la seule douille est déjà formée de trois éléments (culot, corps cylindrique ou tube et tampon) lesquels doivent être solidement engagés l'un à l'autre moyennant des ope- rations qui demandent des machines très complexes, ce qui entraîne des coûts très élevés pour ces installations, ces coûts ayant évidemment une incidence sur le prix des cartouches produites.

Dans cette situation la tâche techniques qui est à la base de la présente invention est la création d'une cartouche ayant globalement une structure radicalement différen te par rapport à celles actuellement existantes, dans le but de rendre possible une réduction remarquable des prix de production et des prix d'amortissement des instal lations, sans réduire l'efficacité balistique de la même cartouche.

Dans le cadre de cette tâche technique c'est un important formée but de la présente invention de créer une cartouche/d'un nombre d'éléments composants particulièrement réduit et destinés à des tâches spécifiques, en vue d'eviter les actuelles difficiles solutions de compromis.

Un autre but de l'invention est de créer une cartouche de type universel, c'est-à-dire qui se prête à être réalisée en différents calibres et pour différentes charges offensives, qui puisse être egalement utilisée par les fusils actuellement existants.

La tâche technique précitée et les buts susmentionnés sont atteints par une cartouche suivant l'invention, pour fusils de chasse, qui comporte une douille façonnant dans l'ensemble un fond longitudinal traversé par un trou pour l'amorce, une fermeture opposée audit fond et qui peut être ouverte par pression, et un corps cylindrique s'étendant dudit fond à ladite fermeture et comprenant en outre une bourre introduite à l'interieur de ladite douille destinée à séparer la charge propulsive de la cartouche des plombs ou similaires à lancer; caractérisée en ce que dans ladite douille ledit fond et au moins une portion dudit corps cylindrique sont obtenus d'une seule pièce en matière mécaniquement résistante, de manière à definir un étui ouvert vers l'estrémité de la même douille pourvue de ladite fermeture, en ce que ladite bourre comporte une enveloppe sensiblement cylindrique logeant lesdits plombs ou similaires et définissant elle-même à l'une de ses extrémités ladite fermeture, cette bourre étant faite en matière souple, et en ce que dans ladite bourre ladite enveloppe est pourvue d'une paroi latérale tubulaire susceptible de s'engager solidement avec ledit étui, et d'une base opposée à ladite fermeture et définie par un diaphragme mobile en direction de ladite fermeture, sur l'impulsion de la charge propulsive sur une portion suffisante à déterminer l'ouverture de la même fermeture; des éléments de butée étant prévus entre ledit diaphragme et ladite paroi latérale de la bourre précitée.

D'autres caractéristiques et avantages ressortiront plus clairement de la description d'une forme d'exécution préférée mais non exclusive de l'invention, illustrée à simple titre d'exemple non limitatif en se référant aux dessins annexés, dans lesquels:
- la figure 1 montre la cartouche selon l'invention, en coupe, au repos;
- la figure 2 montre une cartouche similaire à celle de la figure 1 pendant la phase de lancement des plombs;
- la figure 3 est une variante de la solution représentée sur les figures 1 et 2.

En se référant aux figures 1 et 2, la cartouche selon l'invention est globalement indiquée en 1.

Elle comporte une douille 2 comprenant, venus d'une seule pièce, le fond 2a de la cartouche (correspondant dans l'art connu au culot et au tampon ou renfort intérieur) et le corps cylindrique 2b (correspondant dans l'art connu au tube), ce dernier étant ouvert du côté opposé au fond 2a.

La douille 2, telle que structurée, définit pratiquement un étui ouvert dans lequel est introduite de manière connue une amorce 3. Le fond ou étui 2 est de matière mécaniquement résistante, par exemple en plastique rigide telle que celui connu sous la marque de fabrique "Moplen".

L'étui 2 loge dans sa cavité une bourre, globalement indiquée en 4_{;} comprenant une enveloppe 5 cylindrique et repliée à sa partie avant de manière à définir une fermeture 6 en étoile. En d'autres mots, c'est la même bourre 4 qui définit la fermeture 6 pour les plombs 7, du côté opposé au fond 2a.

• La bourre 4 est donc réalisée en-matière souple, ceci étant imposé par la fermeture 6.

La paroi de l'enveloppe ou conteneur 5 de la bourre oppo sée à la fermeture 6 est définie par un diaphragme 8 mobile en direction de la fermeture 6 sur l'impulsion de la charge propulsive disposée du côté de l'amorce 3.

L'avance du diaphragme 8 est permis par l'engagement de la paroi latérale tubulaire 9 de l'enveloppe 5 avec l'étui 2. Cet engagement est de type forcé, ce qui sera mieux décrit par la suite.

Dans la forme d'exécution représentée sur les figures on prévoit, avantageusement, que la bourre 4 soit d'un seul tenant et que par conséquent le diaphragme 8 soit d'abord obtenu solidaire de l'enveloppe 5 pour les plombs. En effet, on prévoit, de manière originale, qu'il existe entre la paroi latérale tubulaire 9 de l'enveloppe 5 et le diaphragme 8 une portion amincie 10 destinée à se découper au moment du coup de feu. En outre on prévoit avantageusement que le diaphragme 8 de la bourre 4 comporte une portion de base 8a façonnée de manière à retenir les gaz produits au moment de la décharge, ainsi qu'une portion active 8b introduite dans la paroi latérale tubulaire 9 et façonnée de manière à recevoir partiellement la base de la charge des plombs 7.

La portion de base 8a du diaphragme 8 a un diamètre équivalent au diamètre intérieur de l'étui 2 et à celui de l'enveloppe 5: par conséquent lors de la décharge, elle vient buter en 8' contre une extrémité 9' de la paroi latérale tubulaire 9 quand les portions amincies 10 sont découpées et le diaphragme 8 avance en direction de la fermeture 6, comme représenté sur la figure 2.

De manière originale, la portion de diaphragme 8 compri se entre la portion de base 8a et la portion active 8b, indiquée en 8c, est de dimensions réduites, ce qui permet au diaphragme 8 d'être partiellement en mesure d'amortir l'impulsion donnée par la charge propulsive.

L'enveloppe 5 peut être renfermée complètement à l'intérieur de l'étui 2 ou déborder au-dehors de celui-ci et pénétrer dans l'âme du canon du fusil. En vue de régler l'espace disponible pour la charge propulsive, on prévoit avantageusement un engagement par pression entre la paroi latéral tubulaire 9 de l'enveloppe et l'étui 2. Cet engagement par pression est défini par une dent 11 faisant saillie de l'étui 2 vers l'enveloppe 5 et par une série de cavités correspondantes 12 ménagées sur l'enveloppe 5 en correspondance de la paroi latérale tubulaire 9, ou vice-versa; cet engagement pourra également être obtenu, par example, par collage, soudage et similaires.

Tel que représenté sur la figure 2, l'étui peut se termi ner immédiatement après la dent 11.

Dans ce cas il faut prévoir des canons avec chambre d'ex plosion 13 de la mesure de l'étui 2.

C'est pour cette raison qu'on préfère actuellement un étui 2 s'étendant en ant que gaine extérieure au-delà de la dent 11, dans le but d'engager les actuelles chambres d'explosion 13, tel que représenté sur la figu re 1. L'enveloppe 5 peut en tout cas toujours dépasser la chambre d'explosion 13 du fait que celle-ci est dimensionnée pour le lancement à travers le canon.

Le fonctionnement de la cartouche 1 selon l'invention est particulièrement évident et est montré sur la figure 2.

Au moment du coup de feu la charge propulsive force le diaphragme 8 en direction de la fermeture 6 causant la rupture des portions amincies 10 et l'avance du même diaphragme 8 jusqu'à une position de butée entre la portion de base 8a et la paroi tubulaire 9 de l'enveloₕ pe 5.

Pendant son avance pour atteindre cette position, alors que l'enveloppe 5 est bloquée au moyen de l'engagement à cran avec l'étui 2, le diaphragme 8 pousse en avant les plombs 7 déterminant l'ouverture de la fermeture 6.

Dès que le diaphragme 8 a atteint cette position de butée, il est pratiquement solidaire en translation de l'enveloppe 5 et par conséquent toute la bourre avance avec les plombs le long de l'âme du canon du fusil.

L'invention atteint les buts visés et obtient d'autres avantages importants.

En effet on a pu obtenir une cartouche dont la douille est formée d'une seule pièces structurée en fonction de la résistance'à l'explosion et de l'accrochage à un dispositif extracteur.

De manière originale, la fermeture de la cartouche a été disposée en correspondance de la bourre, qui joue ainsi le rôle d'élément conteneur des plombs, faisant éventuel lement saillie à l'extérieur de l'étui.

La fermeture en correspondance de la bourre n'a pas compli qué cette dernière du fait que le diaphragme mobile desti né à ouvrir la fermeture peut également être formé d'une seule pièce avec la portion restante de la bourre.

Tous les éléments mentionnés peuvent être exécutés en utilisant les techniques les plus traditionnelles du moulage, par exemple par injection. L'invention ainsi conçue est susceptible de nombreuses modifications et variantes, sans sortir de son cadre de protection; par exemple, comme représenté sur la figure 3, l'enveloppe 5 et le diaphragme 8 peuvent être formés de deux pièces distinctes à l'origine. En outre tous les détails peuvent être remplacés par des éléments techniquement équivalents. Pratiquement, les matériaux employés, les formes et les dimensions peuvent être quelconques, suivant les nécessités.

## Revendications

1. Cartouche pour fusils de chasse, comprenant une douille (2) façonnant dans l'ensemble un fond longitudinal (2a) traversé par un trou pour l'amorce (3), une fermeture (6) opposée audit fond (2a) et qui peut être ouverte par pression, et un corps cylindrique (2b) s'étendant dudit fond (2a) à ladite fermeture (6) et comprenant en outre une bourre (4) introduite à l'interieur de la douille (2) destinée à séparer la charge propulsive (3) de la cartouche (1) des plombs (7) ou similaires à lancer, caractérisée en ce que dans ladite douille (2) le fond (2a) et au moins une portion du corps cylindrique (2b) sont obtenus d'une seule pièce en matière mécaniquement résistante, de manière à définir un étui ouvert vers l'extrémité de la même douille (2) pourvue de ladite fermeture (6): en ce que ladite bourre (4) comporte une enveloppe (5) sensiblement cylindrique logeant lesdits plombs (7) ou similaires et définissant elle-même, à l'une de ses extrémités, la fermeture (6), cette bourre (4) étant faite en matière souple; et en ce que dans ladite bourre (4) l'enveloppe (5) est pourvue d'une paroi latérale tubulaire (9) susceptible de s'engager solidement avec ledit étui (2), et d'une base (8a) opposée à ladite fermeture (6) et définie par un diaphragme (8) mobile en direction de la fermeture (6) sur l'impulsion de la charge propulsive (3), sur une portion suffisante à déterminer l'ouverture de la même fermeture (6) ; des éléments de butée (8', 9') étant prévus entre ledit diaphragme (8) et ladite paroi latérale (9) de la bourre (4) .

2. Cartouche selon la revendication 1, caractérisée en ce que dans ladite bourre (4) l'enveloppe (5) et le diaphragme (8) sont constitués d'une seule pièce, le diaphragme (8) étant relié à la paroi latérale tubulaire (9) de l'enveloppe (5) moyennant une portion amincie (10) de la même bourre (4).

3. Cartouche selon la revendication 1, caractérisée en ce que le diaphragme (8) est pourvu d'une portion de base (8a) élargie ayant la même mesure que la section interne dudit étui et disposée à l'extérieur de ladite enveloppe (5) et d'une portion active (8b) introduite dans l'enveloppe (5) ayant la même mesure que la section interne de la paroi latérale tubulaire (9), et en ce que lesdits éléments de butée (8', 9¹), sont représentés par une extrémité de ladite paroi latérale tubulaire (9) et par le bord extérieur de la portion de base (8a).

4. Cartouche selon la revendication 3, caractérisée en ce que lesdites portion de base (8a) et portion active (8b) sont reliées l'une à l'autre par une portion de section plus mince (8c) destinée à donner au diaphragme (8) la capacité d'amortir l'impulsion de la charge propulsive (3).

5. Cartouche selon la revendication 1, caractérisée en ce que la paroi latérale tubulaire (9) de l'enveloppe (5) est engagée à cran avec ledit étui (2).

6. Cartouche selon la revendication 5, caractérisée en ce que l'étui (2) et la paroi latérale tubulaire (9) de la bourre sont pourvus respectivement d'une saillie en forme de dent (11) tournée vers son intérieur et d'une ou plusieurs cavités annulaires (12) parallèles de forme complémentaire à celle de ladite saillie (11).

7. Cartouche selon la revendication 1, caractérisée en ce que la fermeture (6) réalisée en correspondance de l'une des extrémités de l'enveloppe (5) est une fermeture en étoile.

8. Cartouche selon la revendication 1, caractérisée en ce que ledit étui (2) s'étend vers son extrémité ouverte sur toute la longueur de la chambre d'explosion (13) dans laquelle la cartouche (1) est introduite.

9. Cartouche pour fusils de chasse, selon la revendication 1, caractérisée en ce que ladite paroi latérale tubulaire (9) de l'enveloppe (5) est engagée par collage avec ledit étui (2).

10. Cartouche selon la revendication 1, caractérisée en ce que ladite paroi latérale tubulaire (9) de l'enveloppe (5) est engagée par soudage avec ledit étui (2).

11. Cartouche selon la revendication 1; caractérisée en ce que dans ladite bourre (4) l'enveloppe (5) et le diaphragme (8) sont constitués de deux pièces distinctes, la deuxième se trouvant à l'intérieur de la première avec possibilité de mouvement axial relatif.
